# FASCICULE DE BREVET EUROPEEN

(11) **EP 3 727 619 B1**
(45) Date de publication et mention de la délivrance du brevet: **27.10.2021**
(21) Numéro de dépôt: 19742595.2
(22) Date de dépôt: 20.07.2019
(51) Int. Cl.: A63C 10/04, A63C 10/10, A63C 10/24, A63C 10/28

(54) **FIXATION DE PLANCHE DES NEIGES COMPRENANT UNE BUTÉE DE CHAUSSAGE FORMÉE DANS UN FOND-DE-COQUE PAR UN AXE DE ROTATION D'UNE COQUE D'APPUI PAR RAPPORT A UNE EMBASE**
SNOWBOARD BINDUNG MIT EINSTIEGSHILFE AM ZENTRALEN HINTEREN TEIL VOM HIGHBACK GEBILDET DURCH DIE ROTATION ACHSE VOM HIGHBACK AN DER BINDUNGSPLATTE
SNOWBOARD BINDING WITH A FIITING HORN ON THE REAR CENTRAL PART OF THE HIGHBACK MADE FROM A ROTATION AXIS OF THE HIGHBACK ON THE BINDING BASE

(30) Priorité: 22.07.2018 FR 1870850
(43) Date de publication de la demande: 28.10.2020
(73) Titulaire: Nidecker S.A., 1180 Rolle (CH)
(72) Inventeur: EDMOND, Jean-Pierre, 74100 Annemasse (FR); SCHMÄH, Daniel, 1163 Etoy (CH); NIDECKER, Henry, 1172 Bougy-Villars (CH); NIDECKER, Xavier, 1180 Rolle (CH)
(74) Mandataire: Gaglione, Renaud
(86) Numéro de dépôt international: PCT/EP2019/069605
(87) Numéro de publication internationale: WO 2020/020797

(56) Documents cités:
- EP-A1- 0 824 942
- EP-A2- 0 890 376
- WO-A1-99/15245
- WO-A1-2008/094974

## Description

La présente invention se rapporte à une famille de fixations pour maintenir une botte solidairement d'un surf ou planche des neiges qui facilite le chaussage.

Les utilisateurs de planches des neiges sont souvent contraints de libérer une de leurs bottes, par exemple pour emprunter les remontées mécaniques. Les fixations comportent en général deux sangles à libérer pour déchausser et à resserrer pour chausser.

Ces opérations étant laborieuses, les fabricants ont cherché des solutions pour faciliter le chaussage.

Ces recherches ont donné naissance à des fixations à entrée arrière qui comportent une ou plusieurs sangles de maintien. De telles fixations sont connues par exemple des documents EP 1 596 948, EP 0 800 847 ou US 5 918 897, dans lesquels la fermeture est obtenue par une action manuelle de l'utilisateur sur un moyen approprié. Ce type de fixation est désigné dans ce document par "fixation à entrée arrière".

Il est également possible d'entraîner la fermeture d'une fixation à entrée arrière en exploitant la force d'appui de la botte de l'utilisateur sur une pédale. Ce type de fixation à entrée arrière est désigné dans ce document par "fixation à entrée arrière automatique".

Le document FR 2 749 181 divulgue ainsi une fixation à entrée arrière automatique comprenant une embase, une coque d'appui mobile autour d'un axe de rotation porté par l'embase, et une pédale. La coque d'appui comprend un fond-de-coque et deux flancs-de-coque. Le premier axe de rotation est porté par les flancs-de-coque par l'intermédiaire de moyens de liaison, en l'occurrence des rivets, disposés de chaque côté d'une échancrure du fond-de-coque. Ce dernier joue le rôle de butée de chaussage, savoir vient en appui contre la botte d'un utilisateur, uniquement dans la position de fermeture. La pédale est portée par les deux flancs-de-coque qui forment ainsi deux bras intégrés à la coque d'appui, pour la commander d'une position d'ouverture à une position de fermeture. La pédale est en l'occurrence une barre disposée dans la largeur de l'embase et fixée aux deux bras intégrés à la coque d'appui.

Un autre exemple de fixation à entrée arrière automatique, dans laquelle la pédale est portée par deux bras intégrés à la coque d'appui est fourni par le document EP 0 890 376. La coque d'appui comprend un fond-de-coque et deux flancs-de-coque. Le premier axe de rotation est porté par l'embase et par les flancs-de-coque. La pédale comprend en l'occurrence une barre disposée dans la largeur de l'embase et fixée aux flancs-de-coque qui forment ainsi deux bras intégrés à la coque d'appui, et comprend une base mobile en rotation autour de la barre.

Le document EP 0 824 942 divulgue une fixation à entrée arrière automatique comprenant une embase, une coque d'appui mobile par rapport à l'embase autour d'un axe de rotation, entre une position d'ouverture et une position de fermeture et une pédale. La coque d'appui comprend un fond-de-coque et deux flancs-de-coque. L'axe de rotation est porté par l'embase et par les flancs-de-coque. La pédale, en l'occurrence une barre disposée dans la largeur de l'embase est, fixée à deux bras articulés à la coque d'appui autour de l'axe de rotation.

Le document WO 2008/094974 divulgue une fixation à entrée arrière automatique comprenant une embase, une coque d'appui mobile par rapport à l'embase autour d'un premier axe de rotation et une pédale. La coque d'appui comprend un fond-de-coque et deux flancs-de-coque. Le premier axe de rotation est porté par l'embase et par les flancs-de-coque. La pédale est portée par deux bras articulés à la coque d'appui pour la commander d'une position d'ouverture à une position de fermeture. Les bras sont mobiles par rapport à la coque d'appui autour d'un deuxième axe de rotation et sont articulés à l'embase par une liaison de type pivot.

Un autre exemple de fixation à entrée arrière automatique, dans laquelle la pédale est portée par des bras mobiles par rapport à la coque d'appui autour d'un deuxième axe de rotation et sont articulés à l'embase par une liaison de type pivot est fourni par le document US 6 002 893. La coque d'appui comprend un fond-de-coque et deux flancs-de-coque. Le premier axe de rotation est porté par l'embase et par les flancs-de-coque. Les bras qui portent la pédale et la coque d'appui agissent ensemble comme une genouillère, entre le premier axe de rotation et la liaison de type pivot.

Le document WO 99/15245 divulgue une fixation de planche des neiges, comprenant une embase, une coque d'appui et un axe de rotation porté par l'embase. La coque d'appui comprend un fond-de-coque et deux flancs-de-coque. Un loquet est monté pivotant autour de l'axe de rotation pour servir de butée de blocage dans la position de fermeture, en fin de chaussage. La coque d'appui est montée mobile autour de l'axe de rotation par l'intermédiaire d'un support pour pivoter d'une position de service, dans laquelle elle sert à empêcher un mouvement vers l'arrière de la botte d'un utilisateur, à une position de rangement, dans laquelle elle est rabattue sur l'embase pour diminuer son encombrement.

La présente invention trouve sa source dans la recherche d'une fixation à entrée arrière automatique, dont l'objectif est de minimiser la force nécessaire pour faire pivoter la coque d'appui dans la position de fermeture, la force requise devant être aussi réduite que possible pour obtenir une efficacité et un confort d'utilisation satisfaisants.

A cet effet, l'invention a pour objet une fixation de planche des neiges suivant la revendication 1.

La butée de chaussage formée dans le fond-de-coque par le premier axe de rotation permet de guider et de pré-positionner la botte d'un utilisateur vis-à-vis de l'embase. Ainsi, la botte se positionne par rapport à l'embase, dès que la coque d'appui prend une position d'ouverture pour laquelle la botte entre en contact avec le fond-de-coque et conserve son positionnement jusque dans la position de fermeture.

Il convient de rappeler que le glissement d'une botte par rapport à l'embase d'une fixation de planche des neiges requiert un effort important de la part d'un utilisateur. Le guidage et le pré-positionnement à l'aide de la butée de chaussage formée dans le fond-de-coque par le premier axe de rotation permet d'utiliser toute la poussée pour actionner la pédale avec une efficacité accrue, et de déplacer la coque d'appui autour du premier axe de rotation dans la position de fermeture. Il en va de même pour exercer une action de serrage ou pour verrouiller cette position.

Selon un mode de réalisation particulier de l'invention, la butée de chaussage est formée dans le fond-de-coque par une charnière suivant le premier axe de rotation, comprenant un palier porté par le fond-de-coque ou l'embase et un axe porté par l'embase ou le fond-de-coque respectivement et reçu dans le palier. De préférence, le fond-de-coque possède une échancrure en regard du palier. De préférence encore, le palier possède une enveloppe à génératrice concave.

L'invention prévoit que le palier comprendra un rouleau, également pourvu d'une enveloppe à génératrice concave. Ces agencements permettent de mieux guider et pré-positionner la botte à l'aide de la butée de chaussage formée dans le fond-de-coque par la charnière.

La pédale peut être fixée aux flancs-de-coque ou mobile autour d'un deuxième axe de rotation porté par les flancs-de-coque.

Avantageusement, la pédale est portée par deux bras, montés en roue libre autour du deuxième axe de rotation ou liés à l'embase d'une façon telle à leur permettre un mouvement d'avance ou de recul combiné à un mouvement de rotation autour du deuxième axe de rotation.

L'expression « montés en roue libre » signifie que le pivotement des bras qui portent la pédale autour du deuxième de rotation est limité par l'encombrement de la coque d'appui elle-même.

Ce montage en roue libre ou le mouvement d'avance et de recul des bras par rapport à l'embase permet à la pédale de suivre le mouvement qui lui est imprimé par la poussée du talon d'un utilisateur, de la position d'ouverture à la position de fermeture. Cet agencement permet de garantir une fermeture complète de la fixation de planche des neiges selon l'invention, la poussée d'un utilisateur produisant un couple moteur jusqu'en fin de course. D'où il résulte une plus grande efficacité de l'action de pédale et un plus grand confort d'utilisation de la fixation.

Pour leur permettre le mouvement d'avance et de recul, l'invention prévoit que les bras qui portent la pédale seront articulés à l'embase par des biellettes. L'invention prévoit également de les articuler à l'embase par un guidage, oblong ou curviligne, et un axe reçu dans le guidage, l'un de ces deux éléments étant porté par les bras et l'autre par l'embase.

D'autres avantages de l'invention sont exposés ci-après par la description de différents modes de réalisation illustrés par les dessins.
La figure 1 représente une fixation selon un premier mode de réalisation de l'invention, en vue de profil dans une position d'ouverture initiale.
La figure 2 représente la fixation de la figure 1, en vue de profil dans une position d'ouverture intermédiaire.
La figure 3 représente la fixation de la figure 1, en vue de profil dans une position de fermeture.
La figure 4 représente la fixation selon un deuxième mode de réalisation de l'invention, en vue de côté dans une position d'ouverture.
La figure 5 représente une fixation selon un troisième mode de réalisation de l'invention, en perspective dans une position d'ouverture.
La figure 6 représente une fixation selon un quatrième mode de réalisation de l'invention, en perspective dans une position d'ouverture.
La figure 7 représente une fixation selon un cinquième mode de réalisation de l'invention, en perspective dans une position de fermeture.
La figure 8 représente la fixation selon un sixième mode de réalisation de l'invention, en perspective dans une position d'ouverture.
La figure 9 représente un agrandissement de la figure 8.
La figure 10 représente une coque d'appui selon un premier mode de réalisation de l'invention, en perspective.
La figure 11 représente la coque d'appui de la figure 10, en vue de côté.
La figure 12 représente une coque d'appui selon un deuxième mode de réalisation de l'invention, en perspective.
La figure 13 représente la coque d'appui de la figure 10 ou 12 articulée à une embase, en vue arrière dans une position de fermeture.

L'invention est décrite à l'aide des différents modes de réalisation mentionnés ci-dessus. Un élément commun à ces modes est désigné par la même référence.

Une fixation de planche des neiges comprend, selon l'un ou l'autre des différents modes de réalisation, une embase 1, une coque d'appui 3 et une pédale 5.

L'embase 1 est destinée à être fixée à une planche des neiges (non représentée) et comprend une partie avant 7 qui reçoit l'avant de la botte de neige 2 d'un utilisateur et une partie arrière 9, rapportée ou non, qui porte un premier axe de rotation A1. Une coque d'appui 3 est mobile en rotation par rapport à l'embase 1 autour de ce premier axe de rotation A1, entre une position d'ouverture et une position de fermeture. Une pédale 5 est mobile par rapport à la coque d'appui 3 autour d'un deuxième axe de rotation A2, pour la commander d'une position d'ouverture, initiale ou intermédiaire, à la position de fermeture.

La coque d'appui 3 comprend, figures 1 à 3, un fond-de-coque 13, de forme concave, et deux flancs-de-coque 12 qui portent le deuxième axe de rotation A2. Le fond-de-coque 13 a de préférence une forme concave pour recevoir le talon de la botte 2 d'un utilisateur.

La position d'ouverture, initiale ou intermédiaire, et la position de fermeture de la coque d'appui 3 sont définies par des valeurs angulaires autour de l'axe de rotation A1. La valeur angulaire de la position d'ouverture est supérieure à la valeur angulaire de la position de fermeture, si l'on prend l'embase 1 comme référence commune aux deux positions.

Une butée de chaussage est formée dans le fond-de-coque 13 par une charnière suivant le premier axe de rotation A1, comprenant un palier 61 porté par le fond-de-coque 13 et un axe 57 porté par l'embase 1 et reçu dans le palier 61. La butée de chaussage permet, comme exposé précédemment, de guider et de pré-positionner la botte 2 d'un utilisateur, dans toute position comprise entre la position d'ouverture intermédiaire, figure 2, et la position de fermeture, figure 3. Ainsi, au moment du serrage, dans la phase finale de la fermeture, un glissement horizontal de la botte par rapport à l'embase est inexistant. La position d'ouverture intermédiaire est définie par le premier contact entre la butée de chaussage et la botte d'un utilisateur au cours de la rotation de la coque d'appui 3 autour du premier axe de rotation A1.

Dans un mode de réalisation, le fond-de-coque 13 est échancré en regard du palier 61 pour permettre à ce dernier de jouer le rôle de butée de chaussage.

La pédale 5 est de préférence portée par deux bras 17 mobiles autour du deuxième axe de rotation A2 par deux liaisons qui mettent en oeuvre par exemple des rivets 15 reçus dans des perçages 16. La pédale 5 commande la coque d'appui 3 dans la position de fermeture d'une façon automatique, sans intervention manuelle. Les bras 17 transmettent une poussée de la botte 2 d'un utilisateur à la coque d'appui 3 en produisant un couple moteur de la position initiale d'ouverture à la position finale de fermeture.

Selon les premier, deuxième, et quatrième modes de réalisation, les bras 17 sont liés à l'embase 1 d'une façon telle à leur permettre un mouvement d'avance ou de recul combiné au mouvement de rotation autour du deuxième axe de rotation A2. Selon les troisième, cinquième et sixième modes de réalisation d'une fixation selon l'invention, les bras 17 qui portent la pédale 5 sont montés en roue libre autour du deuxième axe de rotation A2. Cependant, le montage en roue libre des bras qui portent la pédale est compatible avec les modes de réalisation illustrant la liaison des bras à l'embase permettant le mouvement d'avance ou de recul. De même, la liaison des bras à l'embase permettant ce mouvement d'avance et de recul est compatible avec les modes de réalisation illustrant le montage en roue libre des bras.

Dans tous les modes de réalisation illustrés, la pédale 5 est fixée aux bras 17 qui la portent. Cependant, l'invention prévoit que la pédale 5 sera par exemple montée en rotation autour d'une barre elle-même fixée aux bras 17. L'invention prévoit également que la pédale 5 sera dédoublée en deux pédales, chacune portée par un bras 17.

Dans les modes de réalisation avec un montage des bras 17 en roue libre, illustrés par les figures 5, 7 et 8, les moyens de liaison 15, 16 suivant le deuxième axe de rotation A2 assurent le guidage en rotation de la pédale 5, laquelle pivote librement par rapport à l'embase 1 pour s'orienter selon la semelle de la botte d'un utilisateur au cours du chaussage.

Selon les premier et quatrième modes de réalisation, deux biellettes 21 sont articulées aux bras 17 et articulées à l'embase 1 pour augmenter la précision du guidage de la pédale 5. Les articulations respectives comprennent des moyens de liaison 23 et 25. Ce système de guidage permet aux bras 17 d'effectuer un mouvement d'avance vers la partie avant 7 de l'embase puis un mouvement de recul vers la partie arrière 9 de l'embase 1, au cours de la rotation de la coque d'appui 3 autour du premier axe de rotation A1. Autrement dit, la biellette 21 permet d'absorber une composante horizontale du mouvement des bras 17 qui portent la pédale 5 au cours de la rotation de la coque d'appui 3 autour du premier axe de rotation A1. Selon le premier mode de réalisation, figures 1 à 3, les biellettes 21 sont articulées à la partie avant 7 de l'embase 1. Ce mode de réalisation présente l'avantage de produire, dans la position d'ouverture, le desserrage d'une sangle avant, comme cela sera exposé plus en avant. Selon le quatrième mode de réalisation, figure 6, les biellettes 21 sont articulées à la partie arrière 9 de l'embase 1.

Selon le deuxième mode de réalisation, illustré par la figure 4, les bras 17 sont articulés à l'embase 1 par un guidage 20 porté par l'embase 1 et un axe 22 porté par les bras 17 et reçu dans le guidage 20. Le guidage 20 peut être oblong ou curviligne, comme illustré par la figure 4. Cette articulation produit le même effet que la biellette décrite précédemment, savoir un mouvement d'avance des bras 17 vers la partie avant 7 de l'embase puis un mouvement de recul vers la partie arrière 9 de l'embase 1, au cours de la rotation de la coque d'appui 3 autour du premier axe de rotation A1.

Les bras 17 qui portent la pédale 5 ont une longueur, comptée de la pédale 5 aux moyens de liaison 15, 16 suivant le deuxième axe de rotation A2, choisie de préférence pour que la pédale 5 vienne en contact direct avec la planche des neiges dans la position de fermeture. Cet agencement facilite l'élimination éventuelle de neige accumulée dans la position d'ouverture. De plus, le contact direct de la pédale 5 avec la planche des neiges favorise la transmission de la poussée du talon d'un utilisateur. Ce contact direct s'applique aux six modes de réalisation de l'invention.

Une fixation de planche de neiges selon l'invention comprend un moyen pour maintenir la coque d'appui dans la position de fermeture.

Un premier exemple d'un tel moyen est décrit en référence au cinquième mode de réalisation illustré par la figure 7, mais cet exemple s'applique également aux autres modes de réalisation. Le moyen de verrouillage comprend un levier 27 articulé à la coque d'appui 3 par une liaison 29 pour pivoter contre un moyen de rappel élastique (non représenté). Le levier 27 est pourvu de crans 31 et coopère avec un élément de retenue 33, fixe par rapport à la partie arrière 9 de l'embase 1 et pourvu de crans 35. Les crans 31 et 35 respectivement du levier 27 et de l'élément fixe 33 sont orientés pour bloquer la coque d'appui 3 dans une position de fermeture en s'opposant au pivotement de cette dernière dans la position d'ouverture.

A noter que les crans 31 et 35 respectivement du levier 27 et de l'élément fixe 33 déterminent plusieurs positions de fermeture verrouillée. Cet agencement permet de prendre en compte la présence éventuelle de neige sous la pédale 5 ou sous la botte de l'utilisateur.

Le déverrouillage est provoqué par une action manuelle sur le levier 27, par exemple à l'aide d'un lien souple (non représenté), pour libérer les crans 31 et 35. Le levier 27 peut être disposé d'un seul côté de la coque d'appui 3, c'est-à-dire du côté de l'une des deux liaisons 15 de la coque d'appui 3 avec les bras 17 qui portent la pédale 5. Il peut aussi être disposé des deux côtés de la coque d'appui 3. Dans ce cas de figure, il peut prendre la forme d'un arceau 37 et agir de façon symétrique.

Un deuxième exemple est décrit en référence au sixième mode de réalisation illustré par les figures 8 et 9, mais là encore cet exemple s'applique aux autres modes de réalisation. Il se distingue de l'exemple précédent par le fait que le levier 27 comprend un bec 39 au lieu de crans et coopère avec un élément de retenue en relief 41 fixé à la partie arrière 9 de l'embase 1. A noter la référence 42 du moyen de rappel élastique du levier 27, un ressort, monté autour de la liaison 29 entre le levier 27 et la coque d'appui 3.

Ce deuxième exemple de moyen de verrouillage ne permet qu'une seule position de fermeture verrouillée.

Dans ces exemples de verrouillage, il est possible d'inverser les rôles du levier et de l'élément en relief : le levier peut être monté pivotant sur l'embase et coopérer avec un élément fixé sur la coque d'appui.

Une sangle de maintien 43, d'un seul tenant ou disposée en correspondance avec la cheville de la botte 2 d'un utilisateur, est articulée par une liaison 45 à chaque bras 17 qui porte la pédale 5. Lorsque la fixation comporte plusieurs sangles, par exemple une sangle avant 47 et une sangle de cheville 43, la sangle avant 47 est articulée à la partie avant 7 de l'embase 1 tandis que la sangle de cheville 43 est articulée à la pédale 5 par les bras 17. De préférence, dans la position d'ouverture intermédiaire, figure 2, ou d'ouverture initiale, figure 1, la liaison 45 est disposée sur les bras 17 à une distance du premier axe de rotation A1, plus grande que la distance entre le premier et le deuxième axe de rotation A2, de sorte à produire une amplification du mouvement des bras 17 relativement au mouvement de la coque d'appui 3.

L'invention prévoit également un moyen pour relever la sangle avant 47 dans la position d'ouverture, pour faciliter le chaussage.

Selon le premier mode de réalisation, figures 1 à 3, la sangle avant 47 est montée pivotante sur les bras 17 qui portent la pédale 5, selon une liaison 50. Comme les bras 17 sont eux-mêmes articulés à l'embase 1 par la biellette 21, la rotation des bras 17 autour du deuxième axe de rotation A2 dans la position d'ouverture initiale, figure 1, entraîne la sangle avant 47 dans un mouvement de desserrage déterminé par le mouvement de recul des bras 17. Autrement dit, la sangle avant 47 passe d'une position de serrage, à une position de desserrage, déterminées respectivement par une position d'avance des bras 17 dans la position de fermeture de la coque d'appui 3 et une position de recul des bras 17 dans la position d'ouverture initiale de la coque d'appui 3.

Le mouvement de recul des bras 17 dans la position d'ouverture initiale peut également déterminer un mouvement de desserrage d'une sangle avant selon le deuxième mode de réalisation. Comme illustré par la figure 4, c'est l'articulation entre le guidage curviligne 20 porté par l'embase 1 et l'axe 22 porté par les bras 17 et reçu dans le guidage curviligne 20 qui permet le mouvement de recul des bras 17 et le desserrage de la sangle avant 47.

Selon le sixième mode de réalisation illustré par les figures 8 et 9, la sangle avant 47 est montée pivotante sur un levier 49 articulé à l'embase 1 selon une liaison 51 et lié à l'élément de transmission 53 par une liaison coulissante 54 qui absorbe les différences de trajectoire entre cet élément de transmission 53 et le levier 49. Le mouvement du levier 49 est ainsi asservi à la rotation de la coque d'appui 3 pour relever la sangle de cheville 43 et la sangle avant 47 lors du pivotement de la coque d'appui 3 dans la position d'ouverture.

Comme la liaison 55 constitue le point de transmission du mouvement de la coque d'appui 3 au levier 49, l'invention prévoit de disposer cette liaison 55 de façon telle que, dans la position d'ouverture, elle soit à une distance du premier axe de rotation A1, plus grande que la distance entre le premier et le deuxième axe de rotation A2, de sorte à produire une amplification du mouvement du levier 49 relativement au mouvement de la pédale 5.

Le levier 49 peut être fixé à l'élément de transmission 53 de façon rigide, à condition que la liaison 51 possède un trou oblong pour absorber la composante horizontale du mouvement de l'élément de transmission 53 au cours du pivotement de la coque d'appui 3. Le levier 49 peut encore être lié à la coque d'appui 3 par un trou oblong.

Les figures 10 à 13 illustrent plus particulièrement la coque d'appui des différents modes de réalisation de la fixation de planche des neiges selon l'invention.

La coque d'appui 3 comprend un fond-de-coque 13, deux flancs de coque 12 et un premier axe de rotation A1. Cet axe de rotation A1 est porté par un palier de charnière 61 formant dans le fond-de-coque 13 une butée de chaussage dans toute position de la coque d'appui 3 comprise entre deux positions angulaires, d'ouverture et de fermeture, autour du premier axe de rotation A1.

Dans un premier mode de réalisation de la coque d'appui, figures 11 et 12, le fond-de-coque 13 sert lui-même de butée de chaussage pour guider et pré-positionner la botte d'un utilisateur.

De préférence, figure 12, le fond-de-coque 13 comprend une échancrure 14 en regard du palier 61 pour que ce dernier serve de butée de chaussage. Dans ce deuxième mode de réalisation de la coque d'appui, le palier 61 ou un rouleau 65 monté en rotation par rapport au palier 61 peut avantageusement posséder une enveloppe 18 à génératrice concave pour centrer la botte d'un utilisateur.

Le palier 61 porté par le fond-de-coque 13 reçoit, figure 13, un axe 57 porté par l'embase 1 pour former une charnière suivant le premier axe de rotation A1. L'axe 57 est fixé à un entre-axe 59 par des vis 63. A noter que, pour une bonne intégration des éléments de la fixation, figure 4, la partie arrière 9 de l'embase 1 peut avoir une forme d'arceau, à condition que la largeur A de la charnière, mesurée le long de l'axe 57, soit inférieure à la largeur B de la coque d'appui 3, mesurée le long du deuxième axe de rotation entre les perçages 16 destinés à recevoir les rivets 15 de liaison avec la pédale 5.

## Revendications

1. Fixation de planche des neiges, comprenant une embase (1), une coque d'appui (3) mobile autour d'un premier axe de rotation (A1) porté par l'embase (1), une pédale (5) et une sangle (43) pour commander la coque d'appui (3) respectivement en chaussage et en déchaussage, entre une position d'ouverture et une position de fermeture, la coque d'appui (3) comprenant un fond-de-coque (13) et deux flancs-de-coque (12), la pédale (5) étant mobile en rotation par rapport aux deux flancs-de-coque (12), la sangle (43) étant reliée à la pédale (5) ou à la coque d'appui (3), **caractérisée en ce que** le fond-de-coque (13) ou l'embase (1) comprend un palier de charnière (61) monté autour de l'axe de rotation (A1), le palier de charnière comprenant un axe (57) porté par l'embase (1) ou le fond de coque (13) respectivement et reçu dans le palier de charnière (61), le palier de charnière servant de butée de guidage (61) dans toute position de la coque d'appui (3) comprise entre la position d'ouverture et la position de fermeture, en chaussage et en déchaussage.

2. Fixation de planche des neiges selon la revendication 1, **caractérisée en ce que** le fond-de-coque (13) comprend une échancrure (14) en regard du palier (61).

3. Fixation de planche des neiges selon la revendication 2, **caractérisée en ce que** le palier (61) comprend un rouleau (65).

4. Fixation de planche des neiges selon la revendication 2 ou 3, **caractérisée en ce que** le palier (61) ou le rouleau (65) possède une enveloppe (18) à génératrice concave.

5. Fixation de planche des neiges selon la revendication 1, **caractérisée en ce que** la pédale (5) est portée par deux bras (17), montés en roue libre par rapport au flancs-de-coque (12) ou liés à l'embase (1) d'une façon telle à leur permettre un mouvement d'avance puis de recul combiné au mouvement de rotation de la coque d'appui (3) autour de l'axe de rotation (A1), entre la position d'ouverture et la position de fermeture.

6. Fixation de planche des neiges selon la revendication 5, **caractérisée en ce que** les bras (17) qui portent la pédale (5) sont articulés à l'embase (1) par des biellettes (21).

7. Fixation de planche des neiges selon la revendication 5, **caractérisée en ce que** les bras (17) qui portent la pédale (5) sont articulés à l'embase (1) par un guidage oblong (20) et par un axe (22) reçu dans le guidage oblong (20), l'un disposé sur les bras (17) et l'autre sur l'embase (1).

8. Fixation de planche de neiges selon la revendication 6 ou 7, **caractérisée en ce qu'elle** comprend une deuxième sangle (47) reliée aux deux bras (17) qui portent la pédale (5) d'une façon telle à prendre une position de serrage et une position de desserrage, déterminées respectivement par une position d'avance des deux bras (17) dans la position de fermeture de la coque d'appui (3) et une position de recul des bras (17) dans la position d'ouverture de la coque d'appui (3).

9. Fixation de planche des neiges selon la revendication 1, **caractérisée en ce qu'elle** comprend un levier (27) articulé à la coque d'appui (3) ou à l'embase (1), pour pivoter contre un moyen de rappel (42) et un élément de retenue (33, 41) fixé respectivement à l'embase (1) ou à la coque d'appui (3), le levier (27) et l'élément de retenue (33, 41) étant pourvus de moyens (31, 35, 39) pour bloquer la coque d'appui (3) dans la position de fermeture.

## Patentansprüche

1. Snowboardbindung, umfassend eine Basis (1), eine um eine erste Drehachse (A1), die von der Basis (1) getragen wird, bewegliche Lagerschale (3), ein Pedal (5) und einen Gurt (43) zum Steuern der Lagerschale (3) jeweils beim Einsteigen und beim Aussteigen, zwischen einer Öffnungsposition und einer Schließposition, wobei die Lagerschale (3) einen Schalenboden (13) und zwei Schalenflanken (12) umfasst, wobei das Pedal (5) in Bezug auf die beiden Schalenflanken (12) drehbeweglich ist, wobei der Gurt (43) mit dem Pedal (5) oder mit der Lagerschale (3) verbunden ist, **dadurch gekennzeichnet, dass** der Schalenboden (13) oder die Basis (1) ein Scharnierlager (61) umfasst, das um die Drehachse (A1) montiert ist, wobei das Scharnierlager eine Achse (57) umfasst, die jeweils von der Basis (1) oder dem Schalenboden (13) getragen wird, und in dem Scharnierlager (61) aufgenommen ist, wobei das Scharnierlager als Führungsanschlag (61) in jeder Position der Lagerschale (3) dient, die zwischen der Öffnungs- und Schließposition beim Einsteigen und beim Aussteigen enthalten ist.

2. Snowboardbindung nach Anspruch 1, **dadurch gekennzeichnet, dass** der Schalenboden (13) eine Einkerbung (14) gegenüber dem Lager (61) umfasst.

3. Snowboardbindung nach Anspruch 2, **dadurch gekennzeichnet, dass** das Lager (61) eine Rolle (65) umfasst.

4. Snowboardbindung nach Anspruch 2 oder 3, **dadurch gekennzeichnet, dass** das Lager (61) oder die Rolle (65) eine Hülle (18) mit einer konkaven Mantellinie besitzt.

5. Snowboardbindung nach Anspruch 1, **dadurch gekennzeichnet, dass** das Pedal (5) durch zwei Arme (17) getragen wird, die in Bezug auf die Schalenflanken (12) freilaufend montiert, oder auf eine Art mit der Basis (1) verbunden sind, um ihnen eine Vorwärts- und danach eine Rückwärtsbewegung, kombiniert mit der Drehbewegung der Lagerschale (3) um die Drehachse (A1) zwischen der Öffnungsposition und der Schließposition zu ermöglichen.

6. Snowboardbindung nach Anspruch 5, **dadurch gekennzeichnet, dass** die Arme (17), die das Pedal (5) tragen, durch Schubstangen (21) an der Basis (1) angelenkt sind.

7. Snowboardbindung nach Anspruch 5, **dadurch gekennzeichnet, dass** die Arme (17), die das Pedal (5) tragen durch eine längliche Führung (20) und durch eine Achse (22), die in der länglichen Führung (20) aufgenommen ist, an der Basis (1) angelenkt sind, eine an dem Arm (17) angeordnet, und die andere an der Basis (1).

8. Snowboardbindung nach Anspruch 6 oder 7, **dadurch gekennzeichnet, dass** sie einen zweiten Gurt (47) umfasst, der mit den beiden Armen (17), die das Pedal (5) tragen, in einer solchen Art verbunden ist, um eine Spannposition und eine Löseposition einzunehmen, die jeweils durch eine Vorwärtsposition der beiden Arme (17) in der Schließposition der Lagerschale (3) und eine Rückwärtsposition der Arme (17) in der Öffnungsposition der Lagerschale (3) bestimmt sind.

9. Snowboardbindung nach Anspruch 1, **dadurch gekennzeichnet, dass** sie einen an der Lagerschale (3) oder an der Basis (1) angelenkten Hebel (27) umfasst, um gegen ein Rückstellmittel (42) zu schwenken, und ein Rückhalteelement (33, 41) das jeweils an der Basis (1) oder an der Lagerschale (3) befestigt ist, wobei der Hebel (27) und das Rückhalteelement (33, 41) mit Mitteln (31, 35, 39) zum Blockieren der Lagerschale (3) in der Schließposition versehen sind.

## Claims

1. A snowboard binding, comprising a base (1), a spoiler (3) which rotates around a first axis of rotation (A1) carried by the base (1), a pedal (5) and a strap (43) which controls the spoiler (3) during entry and exit respectively, between an open position and a closed position, in which the spoiler (3) comprises a shell base (13) and two shell sides (12), the pedal (5) rotates with respect to the two shell sides (12), the strap (43) is bound to the pedal (5) or the spoiler (3), **characterised in that** the shell base (13) or the base (1) comprises a hinged bearing mounted around the axis of rotation (A1), the hinged bearing comprising an axis (57) carried by the base (1) or the shell base (13) respectively and inserted in the hinged bearing (61), said hinged bearing acting as a guiding boot stop (61) in any position of the spoiler (3) between the open position and the closed position, during entry and exit.

2. A snowboard binding according to claim 1, **characterised in that** the shell base (13) comprises an opening (14) in front of the bearing (61).

3. A snowboard binding according to claim 2, **characterised in that** the bearing (61) comprises a roller (65).

4. A snowboard binding according to claim 2 or 3, **characterised in that** bearing (61) or the roller (65) is provided with an outer surface (18) determined by a concave generatrix.

5. A snowboard binding according to claim 1, **characterised in that** the pedal (5) is carried by two arms (17), freewheel mounted with respect to the tow shell sides (12) or linked to the base (1) in such a way as to allow them to move forward then backward in combination with a rotational movement of the spoiler (3) around the axis of rotation (A1), between the open position and the closed position.

6. A snowboard binding according to claim 5, **characterised in that** the arms (17) which hold the pedal (5) are articulated to the base (1) by connecting rods (21).

7. A snowboard binding according to claim 5, **characterised in that** the arms (17) which hold the pedal (5) are articulated to the base (1) by an oblong guide (20) and a pin (22) inserted in the oblong guide (20), one arranged on the arms and the other on the base (1).

8. A snowboard binding according to claim 6 or 7, **characterised in that** it comprises a second strap (47) which is bound to the two arms (17) which hold the pedal (5) in such a way as to be driven in a tightening position and a loosening position which are respectively determined by a forward position of the two arms (17) when the spoiler (3) is in the closed position and a backward position of the arms (17) when the spoiler (3) is in the open position.

9. A snowboard binding according to claim 1, **characterised in that** it comprises a lever (27) articulated to the spoiler (3) or to the base (1), in order to rotate against a return means (42) and a retaining means (33, 41) which is respectively fixed to the base (1) or to the spoiler (3), said lever (27) and retaining means (33, 41) being provided with means (31, 35, 39) for blocking the spoiler (3) in the closed position.
